# EUROPÄISCHE PATENTSCHRIFT

(11) **EP 1 364 900 B1**
(45) Veröffentlichungstag und Bekanntmachung des Hinweises auf die Patenterteilung: **30.08.2006**
(21) Anmeldenummer: 03003302.1
(22) Anmeldetag: 13.02.2003
(51) Int. Cl.: B65H 29/66

(54) **Verfahren zum Fördern von flächigen, flexiblen Produkten und Vorrichtung zur Durchführung des Verfahrens**
Method for transporting flat and flexible products, and device for carrying out the method
Méthode pour transporter des produits plats et flexibles, et dispositif pour mettre en oeuvre la méthode

(30) Priorität: 22.05.2002 CH 8472002
(43) Veröffentlichungstag der Anmeldung: 26.11.2003
(73) Patentinhaber: Ferag AG, 8340 Hinwil (CH)
(72) Erfinder: Honneger, Werner, 8806 Bäch (CH)
(74) Vertreter: Schaad, Balass, Menzl & Partner AG

(56) Entgegenhaltungen:
- EP-A- 0 368 009
- US-A- 5 425 837
- US-A- 5 688 058
- US-A- 6 003 854
- US-B1- 6 182 960

## Beschreibung

Die Erfindung betrifft ein Verfahren zum Fördern von flächigen, flexiblen Produkten gemäss dem Oberbegriff von Anspruch 1 sowie eine Vorrichtung zur Durchführung des Verfahrens gemäss dem Oberbegriff von Anspruch 7.

Ein gattungsgemässes Verfahren und eine gattungsgemässe Vorrichtung sind aus der EP-A 0 368 009 bekannt. Hierbei werden Druckereiprodukte in einer Schuppenformation gefördert, in welcher die Produkte einander ganz oder in Förderrichtung gesehen teilweise überdecken. Bei teilweiser Überdeckung überdecken die Nachlaufkanten der Produkte das jeweils nachlaufende Produkt. Zur Übernahme durch einen Greiferförderer werden die Produkte mit ihren Vorlaufkanten gegen einen Anschlag gefördert und das jeweils oberste am Anschlag anstehende Druckereiprodukt wenigstens teilweise vom darunterliegenden Druckereiprodukt bzw. der Fördereinrichtung mit einer Aufwölbeeinrichtung einzeln aufgewölbt bzw. abgehoben. Dadurch werden die Voraussetzungen geschaffen, dass die Greifer, deren räumliche Lage relativ zum Zugorgan nicht veränderbar ist, die Druckereiprodukte einzelweise ergreifen und wegfördern können. Nachteilig hieran ist der verhältnismässig hohe konstruktive Aufwand, die mechanische Belastung der Produkte und die mangelnde Flexibilität der bekannten Vorrichtung. Es ist beispielsweise nicht möglich, eine Mehrzahl von Produkten kontrolliert an einen einzigen Greifer zu übergeben.

Diese Nachteile haben auch andere aus dem Stand der Technik, z.B. der EP-A 1 055 620, bekannte Verfahren. Diese beinhalten als zusätzlichen Schritt die Bildung eines Zwischenstapels, der abgebaut wird, indem die Produkte mit einem Separierelement, z.B. einem Sauger, einzeln vom Zwischenstapel abgehoben und an hinsichtlich ihrer Orientierung nicht veränderbare Greifer eines Wegförderers übergeben werden.

Weiterhin zeigt die US-B1-6,182,960 ein Verfahren zum Fördern von Druckereiprodukten gemäss dem Oberbegriff des Anspruchs 1, wobei die Greifer derart bewegt werden, dass die der Fördereinrichtung zugewandte Greiferbacke im Übernahmebereich die durch einen Saugkopf angehobene Nachlaufkante wenigstens eines teilweise auf dem nachlaufenden Produkt aufliegenden Produkts schaufelartig untergreift.

Der Erfindung liegt daher die Aufgabe zugrunde, ein Verfahren und eine Vorrichtung der eingangs genannten Art derart weiterzuentwickeln, dass in einer Schuppenformation ankommende Produkte schonend und unter geringem technischen Aufwand einzeln oder in Stapeln von Greifern einer Wegfördereinrichtung übernommen werden können.

Die Aufgabe wird gelöst durch ein Verfahren mit den Merkmalen von Anspruch 1 sowie durch eine Vorrichtung zur Durchführung des Verfahrens mit den Merkmalen von Anspruch 7. Vorteilhafte Weiterbildungen des Verfahrens und der Vorrichtung ergeben sich aus den abhängigen Ansprüchen, der Beschreibung und den Zeichnungen.

Ausgehend von einem Verfahren der eingangs genannten Art werden erfindungsgemäss Greifer eingesetzt, die derart ausgebildet sind, dass sie sowohl einzeln zwischen einer Offenstellung und einer Klemmstellung überführbar als auch in ihrer Ausrichtung relativ zu ihrer Bewegungsbahn veränderbar sind. Beispiele für solche Greifer sind in der EP-A 0 600 183 beschrieben. Der dort dargestellte Greifer hat zwei Greiferbacken, die relativ zueinander zum Öffnen und Schliessen verschwenkbar sind. Der gesamte Greifer ist ausserdem um eine parallel zur Schwenkachse der Greiferbacken verlaufende Achse verschwenkbar, so dass die Richtung des Greifermauls relativ zur Bewegungsbahn veränderlich ist. Die Bewegungen werden beispielsweise mittels Kulissensteuerungen veranlasst.

Erfindungsgemäss werden die Greifer derart bewegt, dass die der Fördereinrichtung zugewandte Greiferbacke im Übernahmebereich die Nachlaufkante wenigstens eines teilweise auf dem nachlaufenden Produkt aufliegenden Produkts schaufelartig untergreift. Entweder wird dazu die Bewegungsbahn so ausgebildet, dass der Greifer die beschriebene Bewegung relativ zum zu übernehmenden Produkt ausführt. Alternativ oder zusätzlich wird die Beweglichkeit der Greifer relativ zu ihrer Bewegungsbahn gezielt dazu ausgenutzt, ein zu übernehmendes Produkt kontrolliert zu untergreifen, zu erfassen und aus der ankommenden Schuppenformation zu übernehmen. Das Untergreifen geschieht dabei erfindungsgemäss, ohne dass das zu übernehmende Produkt zuvor vom nachlaufenden Druckereiprodukt abgehoben wurde. Gemäss der Erfindung kann daher auf Hilfsmittel wie eine Aufwölbeinrichtung oder Separierelemente verzichtet werden. Um zu verhindern, dass die zu übernehmenden Produkte aus dem noch offenen Greifer hinausgleiten, werden die Produkte vor oder nach dem Untergreifen relativ zu nachlaufenden Produkten abgebremst. Als Bremseinrichtung kommt vorzugsweise ein ortsfester oder mitbewegter Anschlag zum Einsatz oder eine Saugeinrichtung, die in der Förderebene angebracht ist. Dies hat den zusätzlichen Vorteil, dass der Zeitpunkt des Schliessens der Greifer und die relative Geschwindigkeit der unteren Greiferbacke zum zu übernehmenden Produkt nur innerhalb gewisser Toleranzen eingestellt werden müssen.

Da die Greiferbewegung rein mechanisch durch eine geeignete Kulissensteuerung realisiert werden kann, ist auch der steuerungstechnische Aufwand gering.

Die erfindungsgemässe Vorrichtung kann unter geringem konstruktiven Aufwand sowie extrem platzsparend realisiert werden. Insbesondere ist nicht notwendig, die Greifer des Greiferförderers wie bisher üblich über eine längere Strecke parallel zur Fördereinrichtung bzw. zu den zu übernehmenden Produkten zu führen. Die Bewegungsbahn der Greifer kann insbesondere auch im Übernahmebereich stark gekrümmt realisiert werden, da die Ausrichtung der Greifer zum zu übernehmenden Produkt durch geeignete Lageveränderung relativ zur Bewegungsbahn im Sinne der Erfindung eingestellt werden kann. Des weiteren wird erfindungsgemäss auf einen Schritt zur Bildung eines Zwischenstapels verzichtet. Variationen im Abstand zweier Produkte können durch die Bremseinrichtung ausgeglichen werden.

In einer vorteilhaften Weiterbildung der Erfindung werden die Greifer derart relativ zu den ankommenden Produkten bewegt, dass sie jeweils eine Mehrzahl von Produkten übernehmen, die vorzugsweise durch einen Anschlag abgebremst werden. Des weiteren kann vorgesehen sein, dass mehrere Produkte bereits durch die Fördereinrichtung in schuppenartig gegeneinander versetzten sogenannten Mini-Lagen gefördert und gemeinsam ergriffen werden. Die gemeinsam übernommenen Produkte können dann auf vorteilhafte Weise gemeinsam einer weiterverarbeitenden Station zugeführt werden, z.B. einer Schneideeinrichtung, so dass ein zusätzlicher Sammelschritt entfallen kann.

Beispiele für die Erfindung sind in den Zeichnungen dargestellt und nachfolgend beschrieben. Dabei zeigen rein schematisch:
- Fig. 1: Eine Seitenansicht einer erfindungsgemässen Vorrichtung mit einem Anschlag als Bremseinrichtung;
- Fig. 2: eine Detailansicht einer erfindungsgemässen Vorrichtung mit einer Saugeinrichtung als Bremseinrichtung;
- Fig. 3: eine Seitenansicht einer erfindungsgemässen Vorrichtung;
- Fig. 4a-c: den Übergabebereich bei einer erfindungsgemässen Vorrichtung in verschiedenen Momentaufnahmen bei der Durchführung des erfindungsgemässen Verfahrens.

Figur 1 und 3 zeigen eine erfindungsgemässe Vorrichtung mit einer Fördereinrichtung 1 und einem Wegförderer 2, von dessen Greifern 3 jeweils ein (Fig. 1) bzw. jeweils drei Produkte 6 (Fig. 3) übernommen werden. Momentaufnahmen des Übernahmebereichs 10 für den Fall aus Fig. 3 sind in den Fig. 4a-c dargestellt.

Die Fördereinrichtung 1 ist als Bandförderer ausgebildet, auf dessen Förderband 1a eine Mehrzahl von Produkten 6, hier gefalteten Druckereiprodukten in Förderrichtung F gefördert werden. Die Produkte 6 kommen in einer Schuppenformation an, in der die Nachlaufkante 6a eines jeden Produkts 6 auf dem nachlaufenden Produkt aufliegt, so dass dieses teilweise überlappt wird. Es ist auch möglich, dass die Produkte 6 in einer Doppel- oder Mehrfach-Schuppenformation ankommen, bei der jeweils mehrere Produkte einander weitgehend deckungsgleich überlappen und die so gebildeten Mini-Lagen schuppenartig versetzt angeordnet sind.

Der Wegförderer 2 umfasst eine Mehrzahl von entlang einer Bewegungsbahn U bewegten Greifern 3. Die Greifer 3 haben zwei Greiferbacken 4, 5, die um eine senkrecht zur Zeichnungsebene verlaufende Schwenkachse zum Öffnen und Schliessen relativ zueinander verschwenkbar sind. Das einzelweise Schliessen der Greifer 3 wird mit einer hier nicht dargestellten Kulissensteuerung bewerkstelligt. Die Greifer 3 sind ausserdem als Ganzes um eine senkrecht zur Zeichnungsebene verlaufende Achse verschwenkbar. Damit kann die Orientierung der Greifer 3 und insbesondere die Richtung des geöffneten bzw. geschlossenen Greifermauls relativ zur Bewegungsbahn U einzeln in Abhängigkeit von ihrer Position innerhalb der Bewegungsbahn U verändert werden. Vorliegend sind die Greiferbacken 4, 5 in einem ersten Teil U1 der Bewegungsbahn U derart ausgerichtet, dass das Greifermaul in Bewegungsrichtung zeigt. Im Übernahmebereich 10, hier etwa dem halbkreisförmigen Teil der Bewegungsbahn U, nähern sich die Greifer 3 soweit wie möglich an die Fördereinrichtung 1 an, um schliesslich ein Produkt 6 zu übernehmen. Dort ist die Bewegungsbahn U derart gekrümmt und/oder werden die Greifer relativ dazu derart bewegt, dass die der Fördereinrichtung 1 zugewandte Greiferbacke 4 ein Produkt 6 untergreift (Fig. 4a-c). Während und/oder nach dem Schliessen des Greifers 3 wird der gesamte Greifer 3 verschwendkt, so dass in einem zweiten Teil U2 der Bewegungsbahn U das nun geschlossene Greifermaul gegen die Bewegungsrichtung der Greifer 3 ausgerichtet ist. Auch diese Bewegung der Greifer 3 wird durch eine geeignete Kulissensteuerung, vorzugsweise die bereits zum Öffnen und Schliessen der Greifer verwendete Kulissensteuerung, realisiert.

Erfindungsgemäss werden die Greifer so entlang der Bewegungsbahn U bewegt, dass das zu übernehmende Produkt 6 von der Greiferbacke 4 schaufelartig untergriffen wird. Durch Bewegung des Greifers 3 entlang der Bewegungsbahn U und/oder relativ dazu wird das untergriffene Produkt 6 von den nachlaufenden Produkten abgehoben. Das Schliessen des Greifers 3 kann vor, beim oder nach dem Abheben erfolgen. Die Bremseinrichtung 7, die hier als Anschlag 8 ausgebildet ist, verhindert, dass das untergriffene Produkt 6 vom Greifer 3 in Förderrichtung F gestossen wird und aus dem Greifer gleitet, bevor es durch diesen in klemmender Weise ergriffen wird. Durch die Bremseinrichtung 7 wird das untergriffene Produkt 6 relativ zu den nachlaufenden Produkten oder zumindest relativ zum es übernehmenden Greifer 3 abgebremst.

Vorzugsweise wird der Greifer 3 so bewegt, dass die das Produkt untergreifende Greiferbacke 4 relativ zum Produkt 6 eine kreisbogenförmige Bewegung macht. Besonders bevorzugt ist die Greiferbacke 4 beim Untergreifen tangential zum Produkt 6 ausgerichtet. Die kreisbogenförmige Relativbewegung kann wie vorliegend durch eine im Übergabebereich 10 kreisbogenförmige Bewegungsbahn U der Greifer 3 realisiert werden. Alternativ oder zusätzlich kann die schaufelartige Bewegung auch durch entsprechende Bewegung der Greifer 3 relativ zur Bewegungsbahn U mittels einer geeigneten Steuerung realisiert werden.

Wie insbesondere in Fig. 4a-c gezeigt, wird der Greifer 3 relativ zu dem zu übernehmenden Produkt 6 derart bewegt, dass die untergreifende Greiferbacke 4 aus einer ersten Ausrichtung, in der sie einen Winkel von 60° bis 120°, bevorzugt etwa 90°, zur Ebene des Produkts 6 einnimmt, (z.B. der mittlere Greifer in Fig. 4a) in eine zweite Ausrichtung im wesentlichen in der Ebene des Produkts verschwenkt (z.B. linker Greifer in Figur 4b). Im Laufe der weiteren Bewegung nach dem vollständigen Ergreifen des bzw. der Produkte wird der Greifer vorzugsweise entgegen seiner Bewegungsrichtung entlang der Bewegungsbahn U verschwenkt. Dies hat den Vorteil, dass das nicht ergriffene Ende 6b der Produkte 6 während der Bewegung der Greifer entlang des gekrümmten Teils der Bewegungsbahn U nahezu an Ort und Stelle bleiben kann und keinen hohen Beschleunigungen oder hohen Kräften ausgesetzt ist. Ein weiterer Vorteil ist, dass die Greifer 3 wie im vorliegenden Beispiel senkrecht von oben an die Fördereinrichtung 1 angenähert (erster Teil U1 der Bewegungsbahn) und im geschlossenen Zustand wieder senkrecht nach oben abgeführt werden können (zweiter Teil U2 der Bewegungsbahn).

Figur 2 zeigt einen Ausschnitt aus einer erfindungsgemässen Vorrichtung, bei der als Bremseinrichtung 7 eine Saugeinrichtung 9 mit einem Förderband 9a zum Einsatz kommt. Die Vorlaufkante 6b eines zu übernehmenden Produkts 6 wird durch die Fördereinrichtung 1 auf das Förderband 9a geschoben und mittels Unterdruck dort fixiert. In Abhängigkeit von der Geschwindigkeit des Förderbands 9a relativ zu der der Fördereinrichtung 1 wird das zu übergebende Produkt 6 relativ zu den nachfolgenden Produkten abgebremst oder zumindest derart räumlich fixiert, dass es beim Untergreifen durch den Greifer 3 nicht in Förderrichtung F wegrutschen kann. In der Klemmstellung kann der Greifer 3 das Produkt schliesslich von der Saugeinrichtung 9 abziehen.

Im Ausführungsbeispiel von Figur 3 übernimmt ein Greifer jeweils drei Produkte 6, die sich an einem Anschlag 8 zu einer Mini-Lage übereinander schieben. Die Geschwindigkeit der Greifer ist dabei so an die Fördergeschwindigkeit der Fördereinrichtung 1, die Produktgrösse und den Produktversatz abgestimmt, dass jeweils drei Produkte am Anschlag 8 auflaufen, ehe das unterste von ihnen vom ankommenden Greifer untergriffen wird. Es ist auch möglich, dass das unterste Produkt der Mini-Lage bereits vor dem Anstossen an den Anschlag 8 untergriffen wird und der Greifer 3 die drei zu übernehmenden Produkte 6 gegen den Anschlag anschiebt, auf diese Weise ausrichtet und anschliessend ergreift.

## Patentansprüche

1. Verfahren zum Fördern von flächigen, flexiblen Produkten (6), insbesondere Druckereiprodukten, bei dem die Produkte (6) mittels einer Fördereinrichtung (1) kontinuierlich in einer Formation, in welcher die Produkte (6) einander ganz oder in Förderrichtung (F) gesehen teilweise überdecken, wobei bei teilweiser Überdeckung die Nachlaufkanten (6a) der Produkte (6) das jeweils nachlaufende Produkt überdecken, zu einem Übernahmebereich (10) gefördert und dort von einem Wegförderer (2), der entlang einer Bewegungsbahn (U) bewegte, zum Öffnen und Schliessen einzeln steuerbare Greifer (3) mit wenigstens zwei Greiferbacken (4, 5) umfasst, übernommen werden, wobei die Produkte (6) vor oder nach der Übernahme durch die Greifer (3) relativ zu nachlaufenden Produkten abgebremst und/oder in ihrer Lage fixiert werden und wobei die Greifer (3) in ihrer Ausrichtung relativ zur Bewegungsbahn (U) veränderbar sind, **dadurch gekennzeichnet, dass** die Greifer (3) derart bewegt werden, dass die der Fördereinrichtung (1) zugewandte Greiferbacke (4) im Übernahmebereich (10) die Nachlaufkante (6a) wenigstens eines teilweise auf dem nachlaufenden Produkt aufliegenden Produkts (6) schaufelartig untergreift, und anschliessend abhebt, ohne dass das zu übernehmende Produkt (6) zu vor vom nach lanfenden Produkt abgehoben wurde.

2. Verfahren nach Anspruch 1, **dadurch gekennzeichnet, dass** die Greifer (3) im Übernahmebereich (10) derart bewegt werden, dass die der Fördereinrichtung (1) zugewandte Greiferbacke (4) relativ zu dem wenigstens einen zu übernehmenden Produkt (6) entlang einer im wesentlichen kreisbogenförmigen Bahn bewegt wird.

3. Verfahren nach Anspruch 1 oder 2, **dadurch gekennzeichnet, dass** der Greifer (3) relativ zu dem wenigstens einen zu übernehmenden Produkt (6) derart bewegt wird, dass die untergreifende Greiferbacke (4) aus einer ersten Ausrichtung in eine zweite - Ausrichtung im wesentlichen in der Ebene des Produkts (6) verschwenkt wird.

4. Verfahren nach einem der vorangegangenen Ansprüche, **dadurch gekennzeichnet, dass** die Produkte (6) durch die Fördereinrichtung (1) zu einer Bremseinrichtung (7) gefördert und **dadurch** abgebremst werden.

5. Verfahren nach Anspruch 4, **dadurch gekennzeichnet, dass** die Geschwindigkeit der Greifer (3) derart an die Fördergeschwindigkeit der Fördereinrichtung (1) angepasst gewählt wird, dass eine vorbestimmte Anzahl von Produkten an einem Anschlag (8) zu einem Stapel aufgeschoben wird, der als Ganzes vom Greifer (3) ergriffen wird.

6. Verfahren nach einem der vorangegangenen Ansprüche, **dadurch gekennzeichnet, dass** die Bewegungsbahn (U) in einem stromaufwärts vom Übernahmebereich (10) angeordneten ersten Teilabschnitt (U1) und in einem stromabwärts vom Übernahmebereich (10) angeordneten zweiten Teilabschnitt (U2) im wesentlichen senkrecht zur Förderrichtung (F) verläuft.

7. Vorrichtung zur Durchführung des Verfahrens nach einem der vorangegangenen Ansprüche mit einer Fördereinrichtung (1) und einem Wegförderer (2), der entlang einer Bewegungsbahn (U) bewegte, zum Öffnen und Schliessen einzeln steuerbare Greifer (3) mit wenigstens zwei Greiferbacken (4, 5) umfasst, wobei die Greifer (3) in ihrer Ausrichtung relativ zur Bewegungsbahn (U) veränderbar sind, dass eine Steuereinrichtung zum Bewegen der Greifer (3) sowie eine Bremseinrichtung (7) vorhanden ist, mit der von der Fördereinrichtung (1) geförderte Produkte relativ zu nachlaufenden Produkten abbremsbar und/oder in ihrer Lage fixierbar sind, **dadurch gekennzeichnet, dass** die der Fördereinrichtung (1) zugewandte Greifbacke (4) Nachlaufkannte (6a) wenigstens eines teilweise auf dem nachlaufenden Produkt aufliegenden Produkts (6) schaufelartig untergreift, ohne dass das zu übernehmende Produkt (6) zuvor vom nachlaufenden Produkt (6) abgehoben wurde.

8. Vorrichtung nach Anspruch 7, **dadurch gekennzeichnet, dass** die Bremseinrichtung (7) ein Anschlag (8) oder eine Saugeinrichtung (9) ist.

9. Vorrichtung nach Anspruch 7, **dadurch gekennzeichnet, dass** die Bewegungsbahn (U) in einem stromaufwärts vom Übernahmebereich (10) angeordneten ersten Teilabschnitt (U1) und in einem stromabwärts vom Übernahmebereich (10) angeordneten zweiten Teilabschnitt (U2) im wesentlichen senkrecht zur Förderrichtung (F) verläuft.

## Claims

1. Method of conveying flat, flexible products (6) in particular printed products, in which the products (6) are conveyed continuously by means of a conveying device (1), in a formation in which the products (6) overlap one another wholly or partially as viewed in the conveying direction (F), the trailing edges (6a) of the products (6) overlapping the respective trailing product in the event of partial overlap, to a transfer region (10) and are picked up there by a removal conveyor (2), which comprises grippers (3) which are moved along a movement path (U), can be controlled individually to open and close and have at least two gripper jaws (4, 5), the products (6), before or after being picked up by the grippers (3), being braked relative to trailing products and/or fixed in their position and it being possible for the alignment of the grippers (3) relative to the movement path (U) to be varied, **characterized in that** the grippers (3) are moved in such a way that the gripper jaw (4) facing the conveying device (1) engages in the manner of a shovel underneath the trailing edge (6a) of at least one product (6) resting partly on the trailing product in the transfer region (10) and then raises said product, without the product (6) to be picked up previously having been raised off the trailing product.

2. Method according to Claim 1, **characterized in that** the grippers (3) are moved in the transfer area (10) in such a way that the gripper jaw (4) facing the conveying device (1) is moved relative to the at least one product (6) to be picked up along a path which is substantially shaped like a circular arc.

3. Method according to Claim 1 or 2, **characterized in that** the gripper (3) is moved relative to the at least one product (6) to be picked up in such a way that the gripper jaw (4) which engages underneath is pivoted from a first alignment into a second alignment substantially in the plane of the product (6).

4. Method according to one of the preceding claims, **characterized in that** the products (6) are conveyed by the conveying device (1) to a braking device (7) and are braked as a result.

5. Method according to Claim 4, **characterized in that** the speed of the grippers (3) is chosen to be matched to the conveying speed of the conveying device (1) in such a way that a predetermined number of products are pushed onto a stop (8) to form a stack, which is gripped as a whole by the gripper (3).

6. Method according to one of the preceding claims, **characterized in that** the movement path (U) in a first portion (U1) arranged upstream of the transfer region (10), and in a second portion (U2) arranged downstream of the transfer region (10), runs substantially at right angles to the conveying direction (F).

7. Apparatus for implementing the Method according to one of the preceding claims, comprising a conveying device (1) and a removal conveyor (2), which comprises grippers (3) which are moved along a movement path (U), which grippers can be controlled individually to open and close and have at least two gripper jaws (4, 5), it being possible for the alignment of the grippers (3) relative to the movement path (U) to be varied, that there is a control device for moving the grippers (3) and a braking device (7), with which products conveyed by the conveying device (1) can be braked relative to trailing products and/or fixed in their position, **characterized in that** the gripper jaw (4) facing the conveying device (1) engages in the manner of a shovel underneath the trailing edge (6a) of at least one product (6) resting partly on the trailing product, without the product (6) which is to be picked up previously having been raised off the trailing product.

8. Apparatus according to Claim 7, **characterized in that** the braking device (7) is a stop (8) or a suction device (9).

9. Apparatus according to Claim 7, **characterized in that** the movement path (U) in a first portion (U1) arranged upstream of the transfer region (10), and in a second portion (U2) arranged downstream of the transfer region (10), runs substantially at right angles to the conveying direction (F).

## Revendications

1. Procédé pour transporter des produits plats et flexibles (6), notamment des produits d'imprimerie, dans lequel les produits (6) sont transportés jusqu'à une région de reprise (10) au moyen d'un dispositif de transport (1) en continu dans une formation dans laquelle les produits (6) se recouvrent mutuellement complètement ou partiellement vu dans la direction de transport (F), les bords arrière (6a) des produits (6) recouvrant le produit suivant respectif dans le cas d'un recouvrement partiel, et y sont repris par un transporteur d'évacuation (2) qui comprend des dispositifs de préhension (3) avec au moins deux mâchoires de préhension (4, 5), pouvant être commandés individuellement pour l'ouverture et la fermeture, et mobiles le long d'une trajectoire de déplacement (U), les produits (6) étant freinés avant ou après leur reprise par les dispositifs de préhension (3) par rapport aux produits suivants et/ou étant fixés en position, et les dispositifs de préhension (3) pouvant modifier leur orientation par rapport à la trajectoire de déplacement (U), **caractérisé en ce que** les dispositifs de préhension (3) sont déplacés de telle sorte que la mâchoire de préhension (4) tournée vers le dispositif de transport (1) vienne en prise par le dessous à la manière d'une pale, dans la région de reprise (10), avec le bord arrière (6a) d'au moins un produit (6) reposant partiellement sur le produit suivant, puis le soulève, sans que le produit à reprendre (6) ait été préalablement soulevé par le produit suivant.

2. Procédé selon la revendication 1, **caractérisé en ce que** les dispositifs de préhension (3) sont déplacés dans la région de reprise (10) de telle sorte que la mâchoire de préhension (4) tournée vers le dispositif de transport (1) soit déplacée par rapport à l'au moins un produit à reprendre (6) le long d'une trajectoire essentiellement en arc de cercle.

3. Procédé selon la revendication 1 ou 2, **caractérisé en ce que** le dispositif de préhension (3) est déplacé par rapport à l'au moins un produit à reprendre (6) de telle sorte que la mâchoire de préhension venant en prise par le dessous (4) soit pivotée d'une première orientation dans une deuxième orientation essentiellement dans le plan du produit (6).

4. Procédé selon l'une quelconque des revendications précédentes, **caractérisé en ce que** les produits (6) sont transportés par le dispositif de transport (1) jusqu'à un dispositif de freinage (7) qui les freine.

5. Procédé selon la revendication 4, **caractérisé en ce que** la vitesse du dispositif de préhension (3) est choisie de manière adaptée à la vitesse de transport du dispositif de transport (1) de telle sorte qu'un nombre prédéterminé de produits soit poussé contre une butée (8) pour former une pile, qui est saisie entièrement par le dispositif de préhension (3).

6. Procédé selon l'une quelconque des revendications précédentes, **caractérisé en ce que** la trajectoire de déplacement (U) s'étend essentiellement perpendiculairement au sens de déplacement (F) dans une première section (U1) disposée en amont de la région de reprise (10) et dans une deuxième section (U2) disposée en aval de la région de reprise (10).

7. Dispositif pour mettre en oeuvre le procédé selon l'une quelconque des revendications précédentes, comprenant un dispositif de transport (1) et un transporteur d'évacuation (2), qui comprend des dispositifs de préhension (3) avec au moins deux mâchoires de préhension (4, 5), pouvant être commandés individuellement pour l'ouverture et la fermeture, et mobiles le long d'une trajectoire de déplacement (U), les dispositifs de préhension (3) pouvant modifier leur orientation par rapport à la trajectoire de déplacement (U), un dispositif de commande étant prévu pour le déplacement des dispositifs de préhension (3) ainsi qu'un dispositif de freinage (7) est prévu, avec lequel les produits transportés par le dispositif de transport (1) peuvent être freinés par rapport aux produits suivants et/ou peuvent être fixés en position, **caractérisé en ce que** la mâchoire de préhension (4) tournée vers le dispositif de transport (1) vient en prise par le dessous à la manière d'une pale avec le bord arrière (6a) d'au moins un produit (6) reposant partiellement sur le produit suivant, sans que le produit à reprendre (6) ait été préalablement soulevé par le produit suivant.

8. Dispositif selon la revendication 7, **caractérisé en ce que** le dispositif de freinage (7) est une butée (8) ou un dispositif d'aspiration (9).

9. Dispositif selon la revendication 7, **caractérisé en ce que** la trajectoire de déplacement (U) s'étend essentiellement perpendiculairement au sens de déplacement (F) dans une première section (U1) disposée en amont de la région de reprise (10) et dans une deuxième section (U2) disposée en aval de la région de reprise (10).
